# EUROPÄISCHE PATENTSCHRIFT

(11) **EP 3 426 420 B1**
(45) Veröffentlichungstag und Bekanntmachung des Hinweises auf die Patenterteilung: **17.08.2022**
(21) Anmeldenummer: 17717616.1
(22) Anmeldetag: 04.04.2017
(51) Int. Cl.: B21D 28/04, B21D 43/02, B21D 43/10

(54) **VERFAHREN UND VORRICHTUNG ZUM ZUFÜHREN EINER BLECHTAFEL ZU EINER STANZPRESSE**
METHOD AND DEVICE FOR SUPPLYING A SHEET METAL PANEL TO A PUNCH PRESS
PROCÉDÉ ET DISPOSITIF PERMETTANT D'AMENER UNE FEUILLE DE TÔLE À UNE PRESSE DE DÉCOUPAGE

(30) Priorität: 04.05.2016 CH 5912016
(43) Veröffentlichungstag der Anmeldung: 16.01.2019
(73) Patentinhaber: Soudronic AG, 8962 Bergdietikon (CH)
(72) Erfinder: WALTI, Reto, 8967 Widen (CH); DIETSCHI, Roland, 5507 Mellingen (CH)
(74) Vertreter: Naiu, Radu Mircea
(86) Internationale Anmeldenummer: PCT/CH2017/000033
(87) Internationale Veröffentlichungsnummer: WO 2017/190258

(56) Entgegenhaltungen:
- WO-A1-91/09696
- GB-A- 2 211 002
- JP-A- H0 631 345
- US-A- 5 761 940
- US-A- 5 950 479
- US-A1- 2015 146 218

## Beschreibung

### Gebiet der Erfindung

Die Erfindung betrifft ein Verfahren zur Ausrichtung einer Blechtafel bei der Zuführung der Blechtafel zu einer Bearbeitungsstation, insbesondere zu einer Stanzpresse, wobei die Zuführung zu und in die Bearbeitungsstation in einer ersten Richtung (Y Achse) von zwei orthogonalen Richtungen (X Achse und Y Achse) erfolgt, wobei in einem ersten Ausrichtungsschritt die Ausrichtung der Blechtafel in der ersten Richtung (Y Achse) und in einem zweiten Schritt die Ausrichtung in der zweiten Richtung (X Achse) erfolgt, um eine vorbestimmte Ausrichtlage der Blechtafel zu erzielen, und wobei die Blechtafel zur Zuführung durch eine Greifanordnung gegriffen und zur Bearbeitungsstation bewegt und in die Bearbeitungsstation eingeführt und in der Bearbeitungsstation zur Erzeugung des gewünschten Bearbeitungsbilds, insbesondere Stanzbilds, gestanzt und vorzugsweise zusätzlich in zweiter Richtung hin- und her bewegt wird. Ferner betrifft die Erfindung eine Vorrichtung zur Durchführung des Verfahrens und eine Anlage zur Herstellung von Stanzteilen mit einer solchen Vorrichtung.

### Hintergrund

In der Metallverpackungsindustrie werden heute Konservendosendeckel oder tiefgezogene Konservendosen - aus Stahl oder Aluminium, rund oder unrund - mehrheitlich auf Hochleistungsanlagen hergestellt. Aus Produktivitätsgründen werden Portalpressen eingesetzt, welche den Einsatz von Mehrfachwerkzeugen ermöglichen. Je nach Pressentyp und zur Verfügung stehender Pressenkraft, kommen Werkzeuge in "Zick-Zack" oder Linien-Anordnung zum Einsatz. Bei jedem Pressenhub werden somit gleichzeitig mehrere Komponenten hergestellt. Das Grundmaterial - aus Aluminium oder Stahl - wird in der Presse in Form von Blechtafeln verarbeitet. Mittels eines oder mehrerer Greifer Systeme oder Walzen werden die Blechtafeln dem Werkzeug zugeführt und dann schrittweise verarbeitet. Je nach Werkzeug- und Vorschubsystem werden die Tafeln in einem orthogonalen Koordinatensystem nur in Y Richtung oder in X und Y Richtung bewegt. Wiederum aus Produktivitätsgründen werden Tafeln verarbeitet, die so gross wie möglich sind. Je grösser die Tafeln sind, desto weniger Tafeln müssen lackiert, geschnitten, zugeführt, usw. werden. Auf jeden Fall müssen die Blechtafeln jedoch mit einer grossen Genauigkeit in jede Stanzposition gebracht werden.

Die Blechtafeln werden in Form eines Stapels der Anlage zugeführt. Auf einem Stapel können mehrere tausend Blechtafeln gestapelt sein. In der Regel limitiert das Gewicht die Höhe des Stapels. Die Stapel werden auf Ketten- oder Walzenfördermitteln platziert und anschliessend entweder in Produktionsrichtung der Blechtafelverarbeitung in der Presse oder in 90° Richtung zur Produktionsrichtung in die Abstapelposition gefördert. Ein elektrisch oder hydraulisch angetriebenes Hubsystem hebt den Stapel bis zu einer vertikalen Position an, in welcher die Blechtafeln einzeln gegriffen und in Richtung Tafelpresse zugeführt werden.

Wegen des grossen Gewichts der Stapel (in der Regel mehrere Tonnen) können die Stapel nur relativ ungenau der Abstapelposition zugeführt werden. Die Abstapelposition kann folglich von Stapel zu Stapel bis zu einigen Zentimetern variieren. Zudem weisen die Stapel oft Stapelfehler auf. Die Tafeln können sich entweder bei dem Stapelvorgang in der Coilschnittanlage oder in der Lackieranlage oder während dem Transport zur Verarbeitungsanlage verschoben (gefächert) haben. Moderne Abstapelsysteme müssen heute in der Lage sein solche Fehler zu kompensieren. Eine genauere Zentrierung des Stapels würde eine aber aufwendige und teure Mechanik erfordern. Zudem ist das Abstapelverfahren jeder einzelnen Tafel mittels Sauggreifer auch relativ ungenau. Wenn die Blechtafel gegriffen und in Richtung Tafelpresse zugeführt wird, wird die Tafel allenfalls noch geölt. Für diesen Prozess werden in der Regel Walzen eingesetzt die zusätzliche Ungenauigkeiten in die seitliche Position der Tafel verursachen können.

Bevor eine der Stanzpresse zugeführte Tafel im Presswerkzeug verarbeitet werden kann, muss diese somit in einer Ausrichtanordnung in eine definierte genaue Position gebracht werden. Dies sowohl in der Zuführrichtung zur Stanzpresse als auch in der dazu senkrechten Richtung. Die Genauigkeit muss im Bereich von +/- 0.2mm liegen. Ein Grund dafür ist, dass die verschiedenen Stanzpositionen in der Blechtafel so nahe wie möglich beieinander liegen sollen, damit eine maximale Materialausnützung der Blechtafel erreicht wird. Zusätzliche Gründe können darin liegen, dass die Tafeln lithographiert (bedruckt) sein können und die Stanzung genau der Bedruckung entsprechen muss, oder dass die Reststegbreite am Tafelrand sehr klein gehalten werden soll. Dies ist bei der Verarbeitung von Blechtafeln auf einer Tafelpresse mit Mehrfachwerkzeug ein wichtiges Kriterium um eine hohe Produktivität zu erreichen.

In Figur 1 sind zueinander senkrechte X und Y Achsen dargestellt, die zur Beschreibung des Zuführens der jeweiligen Blechtafel zur Stanzpresse und des Zentrierens der Blechtafel sowohl für die Erläuterung des Stands der Technik als auch für die Erläuterung der Erfindung verwendet werden. Der Abstapler 2 und die Presse 20 sind in der Figur 1 ebenfalls schematisch dargestellt. Die Zentrierung der Blechtafeln in X und Y Richtung erfolgt nach Stand der Technik zum Beispiel wie an Hand der Figuren 2 bis 6 schematisch dargestellt. Die Ausrichtung einer vom Blechstapel abgestapelten Blechtafel erfolgt auf einem Zentriertisch 15, der Förderriemen 3, 4 und 5 aufweist. Figur 3 zeigt, dass eine vom nicht dargestellten Blechtafelstapel durch den Abstapler 2 abgestapelte Blechtafel 1 auf den Zentriertisch abgelegt worden ist. Die Blechtafel wird mittels der Förderriemen 3, 4 und 5 auf dem Zentriertisch 15 in positiver Y Richtung (Y+ Richtung) geschoben, welche als Richtung auf die Presse 20 hin definiert ist. Figur 4 zeigt die Tafel 1 in einer Position, in welcher sie soweit in Y+ Richtung vorgeschoben worden ist, dass die Tafel 1 nur noch auf dem Förderriemen 5 liegt. Dies ist die Umkehrposition, aus welcher die Tafel 1 zur Zentrierung bzw. Ausrichtung von dem Förderriemen 5 in negativer Y Richtung (Y-) bewegt wird, also wieder ein Stück auf den Abstapler 2 zu bewegt wird. Figur 5 zeigt, wie nach dem Schieben mit dem Förderriemen 5 in Y-Richtung die Blechtafel 1 an zwei Anschlägen 6 und 7 anliegt, welche zu diesem Zweck über die Tischebene hochgefahrenen worden sind. Somit ist die Tafel in der Y Achse zentriert bzw. ausgerichtet. Danach wird ein Anschlag 8 in X+ Richtung bis nahe an die Tafel positioniert und schliesslich schiebt ein Schieber bzw. weiterer Anschlag 9 die Tafel in negativer X Richtung (X-) gegen den Anschlag 8, so dass sich die zentrierte bzw. ausgerichtete Lage der Blechtafel 1 gemäss Figur 6 ergibt. Die Ausrichtung in X und Y Richtung kann bei einer anderen Ausführung nach Stand der Technik kombiniert sein, z.B. indem ein gefedertes Vakuumgreifersystem die Tafel gegen einen Anschlag X+ und Y- schiebt.

DE 43 45 184 A1 zeigt eine Zentrierung, bei welcher eine als Ausrichtstation bezeichnete Zentrierung für Blechtafeln mit zwei seitlichen Anschlägen und einem hinteren Anschlag für die Blechtafel ausgeführt ist.

Sobald eine Blechtafel ihre definitive Orientierung und Position erreicht hat bzw. ausgerichtet ist, wird diese durch ein Handlingsystem übernommen und zur Verarbeitung im Werkzeug 20 gefördert. In Figur 6 ist dazu ein Greifer 11 dargestellt, der die Tafel 1 in ihrer zuvor zentrierten/ausgerichteten Position an ihrem hinteren Ende erfasst und in Richtung Y+ auf die Presse 20 zuführt. Der Greifer, der die Blechtafel in Y+ Richtung vorschiebt und ggf. in X- und X+ Richtung bewegt, um das gewünschte Stanzbild zu erzeugen, kann der selbe Greifer sein, der die zentrierte Tafel 1 in der Stellung von Figur 6 gegriffen hat. Es kann bekanntermassen ein zweiter Greifer vorhanden sein, der die Tafel 1 vor der Presse 20 vom ersten Greifer übernommen hat.

Die erläuterte Ausricht- bzw. Zentriermechanik nach Stand der Technik ist aufwendig und wartungsbedürftig. Ferner benötige diese Mechanik einige Zeit, um die Tafel auszurichten. Während dem Zentriervorgang bzw. Ausrichtvorgang darf das Handlingsystem bzw. darf der Greifer die Blechtafel noch nicht übernehmen. Einerseits weil die Ausrichtung noch nicht abgeschlossen ist und anderseits weil die Ausrichtmechanik eine Kollision mit dem Greifer verursachen könnte.

Aus der WO 91 09696 A1 ist ein Verfahren gemäß dem Oberbegriff des Anspruchs 1 und eine Vorrichtung gemäß dem Oberbegriff des Anspruchs 9 bekannt.

### Darstellung der Erfindung

Aufgabe der Erfindung ist es, ein verbessertes Verfahren zur Ausrichtung einer Blechtafel bei der Zuführung der Blechtafel zu einer Bearbeitungsstation zu schaffen. Insbesondere soll mit dem Verfahren ein geringerer Wartungsbedarf und eine raschere Zuführung zur Presse ermöglicht werden.

Diese Aufgabe wird bei dem eingangs genannten Verfahren dadurch gelöst, dass vor dem Greifen der Tafel die Lage der Greifanordnung an die erkannte, in zweiter Richtung abweichende Lage der Tafel angepasst wird, indem die Greifanordnung entsprechend in zweiter Richtung verschoben wird, um das Greifen der Tafel an der dafür vorgesehenen Stelle zu bewirken.

Gegenstand der Erfindung ist es somit, die Blechtafel-Verschiebung in der X Achse, bzw. der zweiten Richtung, als separaten Ausrichtschritt entfallen zu lassen. Stattdessen wird die Position der Tafel in der X Achse durch mindestens einen Sensor erfasst, vorzugsweise berührungslos erfasst, so dass diese Position in einer mit dem Sensor verbundenen Steuereinrichtung erkennbar ist. Statt die Tafel somit zuerst in eine definierte X Position zu bringen und die Tafel dann erst der Greifanordnung zu übergeben, wird zunächst nur die X Position der Blechtafel erfasst. Die Steuerung berechnet aufgrund der erhaltenen Werte die Übernahmeposition für die Greifanordnung und die Greifanordnung bringt die Blechtafel bei der Zuführung zur Bearbeitungsstation in die korrekte Position bezüglich der X Achse bzw. kompensiert die von der Sensoreinrichtung und der Steuereinrichtung festgestellte Abweichung von der vorbestimmten Ausrichtlage in der zweiten Richtung. Es müssen somit keine Ausrichtteile für die Ausrichtung in der X Achse justiert und unterhalten werden.

Vorteil dieses Vorgehens ist somit einerseits das Entfallen der aufwendigen und wartungsbedürftigen Ausrichtmechanik. Des Weiteren entfällt die Zeit welche diese Mechanik benötigt um die Tafel auszurichten.

Vorzugsweise erfolgt die Ermittlung der Lage in der zweiten Richtung durch einen stationären Sensor, was einen einfachen und robusten Aufbau ergibt. Alternativ oder zusätzlich kann die Ermittlung der Lage in der zweiten Richtung durch einen beweglichen Sensor erfolgen, insbesondere indem ein Sensor an der Greifanordnung angeordnet und durch diese über die Blechtafel bewegt wird. Auf diese Weise kann ein beweglicher Sensor verwendet werden, was den Aufbau des verwendeten Sensors vereinfachen kann, ohne dass eine zusätzliche Mechanik für die Bewegung des Sensors benötigt wird.

Als Sensor des Sensormittels kann insbesondere ein Liniensensor mit oder ohne Reflektor verwendet werden oder auch eine Kamera mit Bildverarbeitung. Der Sensor kann oberhalb oder unterhalb der Blechtafelposition angeordnet sein, oder es kann ein sowohl oberhalb wie unterhalb der Blechtafelposition vorgesehen Sensor sein. Mehrere Sensoren in allen geschilderten Varianten können die Erkennung der Lage verbessern, insbesondere beim bevorzugten Einsatz von optischen Sensoren des Sensormittels, da die Blechtafeln je nach Material und Vorbehandlung verschiedene Reflektionseigenschaften haben können. Anstelle von berührungslosen optischen Sensormitteln können aber auch durch Berührung arbeitende Sensormittel verwendet werden.

Der Erfindung liegt weiter die Aufgabe zu Grunde eine verbesserte Vorrichtung zur Ausrichtung einer Blechtafel bei der Zuführung der Blechtafel zu einer Bearbeitungsstation, insbesondere zu einer Stanzpresse, zu schaffen. Insbesondere soll mit der Vorrichtung ein geringerer Wartungsbedarf und eine raschere Zuführung zur Bearbeitungsstation bzw. Presse ermöglicht werden.

Diese Aufgabe wird mit einer Vorrichtung mit den Merkmalen des Anspruchs 9 gelöst.

Gegenstand der Erfindung ist es somit auch bei der Vorrichtung, die Blechtafel-Verschiebung in der X Achse bzw. der zweiten Richtung als separate Ausrichtung zu vermeiden und stattdessen die Position der Tafel in der X Achse durch mindestens einen Sensor erfassbar zu machen, so dass diese Position in einer mit dem Sensor verbundenen Steuereinrichtung erkennbar ist. Statt die Tafel somit zuerst in eine definierte X Position zu bringen und die Tafel dann erst der Greifanordnung zu übergeben, erlaubt es die Vorrichtung zunächst nur die X Position der Blechtafel zu erfassen. Die Steuerung berechnet aufgrund der erhaltenen Werte die Übernahmeposition für die Greifanordnung und die Greifanordnung bringt die Blechtafel bei der Zuführung zur Bearbeitungsstation in die korrekte Position bezüglich der X Achse. Es müssen somit keine Ausrichtteile für die Ausrichtung in der X Achse bei Vorrichtung justiert und unterhalten werden.

Vorteil dieser Vorrichtung ist somit einerseits das Entfallen der aufwendigen und wartungsbedürftigen Ausrichtmechanik. Des Weiteren entfällt die Zeit welche diese Mechanik benötigt um die Tafel auszurichten.

Bevorzugt ist, dass zur Ermittlung der Lage in der zweiten Richtung ein stationärer Sensor vorgesehen ist, was eine besonders robuste und wartungsfreie Vorrichtung ergibt. Es ist indes auch möglich, dass zur Ermittlung der Lage in der zweiten Richtung ein beweglicher Sensor des Sensormittels vorgesehen ist, insbesondere, dass der Sensor des Sensormittels an der Greifanordnung angeordnet und durch diese über die Blechtafel bewegbar ist, was den Vorteil hat, für die Bewegung des Sensors keine zusätzliche Mechanik einsetzen zu müssen, da die Greifanordnung ohnehin zur Ausführung der benötigten Bewegung ausgeführt ist.

Insbesondere kann als Sensor ein Liniensensor mit oder ohne Reflektor vorgesehen sein, oder es kann als Sensor eine Kamera mit Bildverarbeitung vorgesehen sein. Weiter kann das Sensormittel oberhalb oder unterhalb der Blechtafelposition angeordnete Sensoren umfassen. Diese erwähnten Massnahmen bzw. Arten und Anordnungen von Sensoren können die Erkennung der Blechtafelkante im industriellen Umfeld verbessern. Insbesondere kann es daher vorteilhaft sein, zur Erfassung der Blechtafelposition Sensormittel mit mehreren unterschiedlichen Sensoren vorzusehen.

Weiter liegt der Erfindung die Aufgabe zu Grunde eine verbesserte Anlage zur Herstellung von Stanzteilen aus Blechtafeln zu schaffen.

Diese Aufgabe wird mit einer Anlage gemäss Anspruch 16 gelöst.

Bei der Erfindung in allen Ausführungen wird somit bei der Zuführung einer Blechtafel zu einer Stanzpresse zur Ausrichtung der Blechtafel in die korrekte Position zur Einführung der Blechtafel in die Stanzpresse so vorgegangen, dass die Ausrichtlage in Zuführrichtung mittels Anschlägen eingestellt wird. Die Ausrichtung in die zur Zuführrichtung orthogonalen zweiten Richtung erfolgt so, dass die Lage der Blechtafel in der zweiten Richtung durch mindestens einen Sensor und eine Steuereinrichtung ermittelt und die Abweichung der Blechtafel von der vorbestimmten Ausrichtlage in der zweiten Richtung von der Steuereinrichtung ermittelt wird. Danach erfolgt die Ausrichtung in der zweiten Richtung mittels der Greifanordnung, die für die Zuführung der Blechtafel zur Stanzpresse vorhanden ist, indem die Greifanordnung so gesteuert wird, dass die Abweichung kompensiert und die Blechtafel korrekt ausgerichtet wird.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Die Figur 1 schematisch einen Abstapler und eine Stanzpresse sowie ein Koordinatensystem zur Erläuterung der Zuführung einer Blechtafel vom Abstapler zur Stanzpresse sowohl beim Stand der Technik als auch bei einem erfindungsgemässen Vorgehen;
Die Figuren 2 bis 6 ein Vorgehen nach Stand der Technik;
Die Figuren 7 bis 11 ein Vorgehen und eine Vorrichtung gemäss einem Ausführungsbeispiel der Erfindung; und
Figur 12 ein Beispiel für einen Greifer der Greifanordnung.

### Weg(e) zur Ausführung der Erfindung

Für die Erläuterung eines Ausführungsbeispiels der Erfindung wird ebenfalls Bezug auf das Koordinatensystem gemäss Figur 1 genommen. Der Stand der Technik ist zuvor an Hand der Figuren 2 bis 6 erläutert worden, worauf hier verwiesen werden kann.

Figur 7 zeigt einen Zentriertisch 15 eines Ausführungsbeispiels der Erfindung, bei welchem ein Sensormittel 16 mit mindestens einem Sensor und allfälligen Beleuchtungsmitteln und/oder Reflektoren vorgesehen ist, welches Sensormittel die Lage der Kante einer Blechtafel, die auf dem Tisch im Erfassungsbereich des Sensormittels zu liegen kommt, in der X Koordinate detektieren kann, was noch erläutert wird. Somit kann zusammen mit einer Steuereinrichtung 18, welche das Signal des Sensormittels 16 erhält, die Lage der Blechtafel in der X Koordinate erkannt werden bzw. die Abweichung der Blechtafel 1 von der gewünschten vorbestimmten Ausrichtlage in der X Koordinate. In Figur 7 und auch in Figur 8 und 9 ist die Greifanordnung nicht dargestellt, um die Figuren zu vereinfachen. Eine Greifanordnung ist aber vorhanden und wird später an Hand der Figuren 10, 11 und 12 erläutert. In Figur 7 sind ebenfalls Förderbänder 3, 4 und 5 dargestellt, mittels welchen die jeweilige Blechtafel 1 auf dem Zentriertisch in Y Koordinatenrichtung vor und zurück bewegt werden kann. Anstelle oder zusätzlich von Förderbändern können auch andere Mittel für diese Bewegung vorgesehen sein, zum Beispiel im Tisch teilweise versenkt angeordnete Walzen. Der Tisch 15 kann auf bekannte Weise mit Mitteln versehen sein, welche die Bewegung von Blechtafeln auf dem Tisch erleichtern, zum Beispiel mit regelmässig angeordneten Wälzkörpern oder mit Mitteln zur Erzeugung von Luftpolstern. Solches ist dem Fachmann bekannt und wird hier nicht weiter erläutert.

Figur 8 zeigt eine Blechtafel 1, welche auf dem Zentriertisch und zunächst den Förderbändern 3 und 4 abgelegt worden ist. Mittels der Förderbänder 3, 4 und 5 erfolgt eine Ausrichtung der Blechtafel in der Y Richtung, indem die Blechtafel 1 zunächst in Y+ Richtung vorgeschoben wird. Hat die Blechtafel eine Position erreicht, bei welcher sie nur noch auf dem Förderband 5 aufliegt, wie in Figur 9 dargestellt, wird sie in Y- (Y-minus) Richtung gegen zwei Anschläge 6 und 7 geschoben, wie das bereits beim Stand der Technik erläutert worden ist, und hier in Figur 10 dargestellt ist. Dies ist die bevorzugte Art der Ausrichtung in der Y Richtung. Auch andere bekannte Arten der Ausrichtung in Y Richtung können verwendet werden.

In den Figuren des Ausführungsbeispiels umfasst das Sensormittel 16 wenigstens einen stationären Sensor 17 mit einer Längserstreckung in X Koordinatenrichtung. Dieser Sensor ist zum Beispiel ein Liniensensor, der eine Vielzahl von in Reihe angeordneten lichtempfindliche Sensorelemente aufweist und somit ein Signal abgeben kann, das die Lage eines Gegenstands oberhalb des Sensors dadurch feststellen kann, welche Sensorelemente vom Gegenstand abgedunkelt werden und welche nicht abgedunkelt werden. In diesem Beispiel ist ein solcher Sensor in einer Ausnehmung 13 der Tischplatte so angeordnet, dass er jeweils unterhalb der Blechtafel 1 zu liegen kommt. Ferner ist er so angeordnet, dass er bei in Y Koordinate ausgerichteter Blechtafel 1 die Lage der Kante 1' über dem Sensor in der X Koordinate als Sensorsignal abgeben kann. In Figur 10 ist ersichtlich, dass die Kante 1' der Blechtafel 1 über dem Sensor liegt, so dass ein Teil 17' des Sensors von der Blechtafel 1 abgedeckt wird. Der in X+ Richtung liegende Teil des Sensors des Sensormittels, der nicht von der Blechtafel 1 abgedeckt wird, ist mit 17" bezeichnet. Der Sensor ist mit einer Steuereinrichtung 18 verbunden, welche das Sensorsignal auswertet und damit die Abweichung der Lage der Blechtafel 1 in der X Koordinate von der gewünschten Ausrichtlage der Blechtafel berechnen kann. Diese Steuereinrichtung steuert auch den Antrieb des Greifers 11 der Greifanordnung. Die Erfassung der genauen Position der Blechtafel durch das Sensormittel kann mittels nur einem Sensor erfolgen, z.B. mit dem erwähnten Liniensensor, und mit oder ohne Beleuchtungsmittel und/oder Reflektor ausgeführt sein, oder das Sensormittel kann mehrere Sensoren umfassen, deren Signale in der Steuereinrichtung ausgewertet werden. Das Sensormittel kann auch ein optisches System, wie zum Beispiel eine Kamera mit Bildverarbeitung umfassen, welches zusätzlich zu einem Sensor oder statt einem Sensor verwendet wird. Sensoren oder Kameras des Sensormittels können oberhalb der Blechtafelposition angeordnet sein und/oder, wie im Beispiel dargestellt, unterhalb der Blechtafelposition. Aus Genauigkeitsgründen kann auch eine mehrfache Erfassung vorgesehen werden. Die Erfassung der Blechtafelposition kann an der einen oder anderen Kante der Blechtafel erfolgen, bzw. bei gescrollten Tafeln, die auf jeder Seite zwei Kanten haben, die abgetastet werden können kann dies an beiden Kanten einer Seite oder an beiden Kanten einer Seite oder beider Seiten erfolgen.

Das Sensormittel kann anstelle mindestens eines stationären Sensors oder zusätzlich zu einem stationären Sensor auch eine Erfassung der Blechkante mittels mindestens eines beweglichen Sensors umfassen. Zum Beispiel kann ein Sensor des Sensormittels an dem Greifer 11 angeordnet sein und zur Ermittlung der Lage der Blechtafel wird von der Steuereinrichtung der Greifer 11 derart über die Blechtafel bewegt, dass deren Lage in der X Koordinate ermittelt wird. Da die Steuereinrichtung bekanntermassen die Lage des Greifers der Greifanordnung kennt, kann sie auch in diesem Fall aus dem Sensorsignal die Lage der Blechtafel ableiten. In diesem Fall kann auf einen Zeilensensor verzichtet werden und es kann ein einfacherer Sensor eingesetzt werden.

Allenfalls kann das Sensormittel auch einen separat vom Greifer beweglichen Sensor umfassen. Zum Beispiel kann ein beweglicher Näherungsschalter vorgesehen werden. In diesem Fall kann die Erfassung der Blechkante mittels einer Zeitrechnung erfolgen. Da die Ausgangsposition des Sensors bekannt ist und die Bewegungsgeschwindigkeit des Sensors bekannt ist, kann die Zeit erfasst werden zu welcher der Sensor die Blechkante erfasst. Aus dieser Zeit kann eine genaue Position abgeleitet werden. Bevorzugt sind aber aus dem eingangs genannten Grund der Wartungsfreiheit Sensormittel, welche mit stationärem Sensor oder mit stationärer Kamera arbeiten oder mit am Greifer angeordnetem beweglichen Sensor bzw. mit am Greifer angeordneter Kamera.

Durch die Ermittlung der Lage der Blechtafel in der zweiten Richtung (X Achse) durch das Sensormittel 16 und die Erkennung der Abweichung der Blechtafel von ihrer vorbestimmten Ausrichtlage in der zweiten Richtung durch Auswertung des Sensorsignals mit der Steuereinrichtung kann in der Folge bei der Zufuhr bzw. dem Transport der Blechtafel zur Presse die Korrektur der Abweichung erfolgen. In Figur 10 ist dargestellt, dass durch den Sensor 17 des Sensormittels und die Steuereinrichtung 18 eine Abweichung ΔX der Lage der Blechtafel in der X Koordinate von der gewünschten Ausrichtung bzw. Zentrierung ermittelt worden ist. Diese Abweichung wird nun durch die Greifanordnung korrigiert.

Die Korrektur der Abweichung der Ausrichtlage von der vorbestimmten Ausrichtlage in der zweiten Richtung (X Achse) erfolgt nach dem Greifen der Blechtafel mittels der Greifanordnung, indem die Greifanordnung gesteuert von der Steuereinrichtung die Bewegung der Blechtafel in die vorbestimmte Ausrichtlage in der zweiten Richtung während der Zuführbewegung der Blechtafel zur Bearbeitungsstation vornimmt. Dies kann so erfolgen, dass die Greifanordnung mit dem Greifer 11, der durch die Steuereinrichtung bekanntermassen in X und Y Richtung mittels entsprechender Antriebe des Greifers bewegbar ist, zunächst eine Bewegung in X- (Xminus) Richtung ausführt, um den Betrag ΔX zu korrigieren und danach die Bewegung zur Presse 20 in Richtung Y+ ausführt. Bevorzugt wird indes eine kombinierte X und Y Bewegung des Greifers 11, so dass dieser in Richtung des Pfeils K bewegt wird, wobei die Bewegung in Richtung X- (Xminus) nur soweit erfolgt, bis die Abweichung ΔX aufgehoben ist.

Gemäss der Erfindung wird vor dem Greifen der Tafel die Lage der Greifanordnung an die erkannte, in zweiter Richtung abweichende Lage der Tafel angepasst, indem die Greifanordnung entsprechend in zweiter Richtung verschoben wird, um das Greifen der Tafel an der dafür vorgesehenen Stelle zu bewirken. In Figur 10 ist dies dargestellt, indem der Greifer 11 der Greifanordnung ebenfalls vor dem Greifen im Wesentlichen um den Betrag ΔX in der zweiten Richtung verschoben worden ist, um die Tafel 1 an der Stelle zu greifen, die dafür vorgesehen ist.

Danach bringt der Greifer 11 die Blechtafel in die Presse 20 und führt die bekannte Stanzbewegung in X und Y Richtung aus, was in Figur 11 dargestellt ist. Die Greifanordnung kann auf bekannte Weise auch zwei Greifer aufweisen, zwischen denen jeweils die vom ersten Greifer ausgerichtete Blechtafel 1 übergeben wird. Der Greifer 11 von Figur 10 führt dann die Korrekturbewegung in X- (Xminus) Richtung und die Y Bewegung zur Stanzpresse hin aus und führt alle Stanzungen von mindestens einer Reihe des Stanzbildes aus (in der Regel zwei oder drei Stanzreihen), wonach ein zweiter Greifer der Greifanordnung die Blechtafel übernimmt und die Stanzung zu Ende führt, während der erste Greifer wieder zur Übernahme der folgenden Blechtafel zurückgefahren wird.

Figur 12 zeigt einen bekannten Greifer der Greifanordnung, wie er in herkömmlichen Vorrichtungen bereits zum Einsatz kommt und wie er für vorliegende Erfindung ebenfalls eingesetzt wird. Der Greifer 11 ist in X Richtung und Y Richtung durch entsprechende Antriebe bewegbar, welche Antriebe durch die Steuereinrichtung gesteuert werden. Der Greifer weist zwei Zangen 19 auf, mittels denen die Blechtafel an ihrer in Y+ Richtung gesehen hinteren Kante greifbar ist und auch wieder losgelassen werden kann. Dies ist bekannt und wird hier nicht weiter erläutert.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Verfahren zur Ausrichtung einer Blechtafel (1) bei der Zuführung der Blechtafel zu einer Bearbeitungsstation (20), insbesondere zu einer Stanzpresse, wobei die Zuführung in einer ersten Richtung (Y Achse) von zwei orthogonalen Richtungen (X Achse und Y Achse) erfolgt, wobei in einem ersten Ausrichtungsschritt die Ausrichtung der Blechtafel in der ersten Richtung (Y Achse) erfolgt und in einem zweiten Schritt die Ausrichtung in der zweiten Richtung (X Achse) erfolgt, um eine vorbestimmte Ausrichtlage der Blechtafel zu erzielen, und wobei die Blechtafel zur Zuführung durch eine Greifanordnung gegriffen und zur Bearbeitungsstation bewegt und in die Bearbeitungsstation eingeführt und in der Bearbeitungsstation zur Erzeugung des gewünschten Bearbeitungsbilds, insbesondere Stanzbilds, zusätzlich in zweiter Richtung hin- und her bewegt wird, wobei die Ausrichtung der Blechtafel in der zweiten Richtung (X-Achse) durch die folgenden Schritte erfolgt:
- Ermittlung der Lage der Blechtafel in der zweiten Richtung (X Achse) durch ein Sensormittel (16);
- Erkennung der Abweichung der Blechtafel von ihrer vorbestimmten Ausrichtlage in der zweiten Richtung durch Auswertung des Sensorsignals mit einer Steuereinrichtung (18); und
- Korrektur der Abweichung der Ausrichtlage von der vorbestimmten Ausrichtlage in der zweiten Richtung (X Achse) nach dem Greifen der Blechtafel mittels der Greifanordnung, indem die Greifanordnung, gesteuert von der Steuereinrichtung, die Bewegung der Blechtafel in die vorbestimmte Ausrichtlage in der zweiten Richtung vornimmt, insbesondere kombiniert mit der Zuführbewegung der Blechtafel zur Bearbeitungsstation vornimmt, **dadurch gekennzeichnet, dass** vor dem Greifen der Tafel die Lage der Greifanordnung an die erkannte, in zweiter Richtung abweichende Lage der Tafel angepasst wird, indem die Greifanordnung entsprechend in zweiter Richtung verschoben wird, um das Greifen der Tafel an der dafür vorgesehenen Stelle zu bewirken.

2. Verfahren nach Anspruch 1, **dadurch gekennzeichnet, dass** die Ermittlung der Lage in der zweiten Richtung durch einen stationären Sensor des Sensormittels erfolgt.

3. Verfahren nach einem der vorangehenden Ansprüche, **dadurch gekennzeichnet, dass** die Ermittlung der Lage in der zweiten Richtung durch einen beweglichen Sensor des Sensormittels erfolgt.

4. Verfahren nach Anspruch 3, **dadurch gekennzeichnet, dass** ein Sensor des Sensormittels an der Greifanordnung angeordnet und durch diese über die Blechtafel bewegt wird.

5. Verfahren nach einem der Ansprüche 1 bis 4, **dadurch gekennzeichnet, dass** als Sensor des Sensormittels ein Liniensensor mit oder ohne Reflektor verwendet wird, und/oder dass als Sensor des Sensormittels eine Kamera mit Bildverarbeitung verwendet wird.

6. Verfahren nach einem der Ansprüche 1 bis 5, **dadurch gekennzeichnet, dass** ein Sensor des Sensormittels oberhalb oder unterhalb der Blechtafelposition angeordnet ist, oder dass ein Sensor des Sensormittels sowohl oberhalb wie unterhalb der Blechtafelposition vorgesehen ist.

7. Verfahren nach einem der Ansprüche 1 bis 6, **dadurch gekennzeichnet, dass** die Erfassung der Blechtafelposition an der einen oder der anderen in X Richtung liegenden Kante der Blechtafel erfolgt.

8. Verfahren nach einem der Ansprüche 1 bis 7, **dadurch gekennzeichnet, dass** die Blechtafelposition mit mehreren unterschiedlichen Sensoren des Sensormittels erfolgt, wobei vorzugsweise berührungslos arbeitende optische Sensoren verwendet werden und/oder mit Berührung arbeitende Sensoren.

9. Vorrichtung zur Durchführung des Verfahrens nach einem der Ansprüche 1 bis 8, welche Vorrichtung zur Ausrichtung einer Blechtafel (1) bei der Zuführung der Blechtafel zu einer Bearbeitungsstation (20), insbesondere zu einer Stanzpresse, ausgebildet ist, wobei die Vorrichtung eine Steuereinrichtung (18) und eine Greifanordnung mit mindestens einem Greifer (11) aufweist, welche Greifanordnung zur durch die Steuereinrichtung gesteuerte Zuführung der Blechtafel zur Bearbeitungsstation in einer ersten Richtung (Y Achse) von zwei orthogonalen Richtungen (X Achse und Y Achse) und zusätzlich zur Bewegung der Blechtafel in zweiter Richtung ausgebildet ist, wobei die Vorrichtung ein mit der Steuereinrichtung (18) verbundenes Sensormittel (16) aufweist und dass die Steuereinrichtung zur Ermittlung der Lage der Blechtafel in der zweiten Richtung (X Achse) durch Auswertung des vom Sensormittel erhaltenen Sensorsignals und zur Ermittlung der Abweichung von der vorbestimmten Ausrichtlage der Blechtafel in der zweiten Richtung ausgestaltet ist, und dass die von der Steueranordnung ermittelte Abweichung von der vorbestimmten Ausrichtlage durch die Steuereinrichtung mittels der Greifanordnung korrigierbar ist, indem durch die Greifanordnung, gesteuert von der Steuereinrichtung, die Bewegung der Blechtafel in die vorbestimmte Ausrichtlage in der zweiten Richtung ausführbar ist, insbesondere während der Zuführbewegung der Blechtafel zur Bearbeitungsstation ausführbar ist,
**dadurch gekennzeichnet, dass** die Steuereinrichtung (18) derart ausgestaltet ist, dass vor dem Greifen der Tafel die Lage der Greifanordnung an die erkannte, in zweiter Richtung abweichende Lage der Tafel angepasst wird, indem die Greifanordnung entsprechend zweiter Richtung verschoben wird, um das Greifen der Tafel an der dafür vorgesehenen Stelle zu bewirken.

10. Vorrichtung nach Anspruch 9, **dadurch gekennzeichnet, dass** zur Ermittlung der Lage in der zweiten Richtung ein stationärer Sensor (17) des Sensormittels vorgesehen ist.

11. Vorrichtung nach einem der Ansprüche 9 bis 10, **dadurch gekennzeichnet, dass** zur Ermittlung der Lage in der zweiten Richtung ein beweglicher Sensor des Sensormittels vorgesehen ist.

12. Vorrichtung nach Anspruch 11, **dadurch gekennzeichnet, dass** das ein Sensor des Sensormittels an der Greifanordnung angeordnet und durch diese über die Blechtafel bewegbar ist.

13. Vorrichtung nach einem der Ansprüche 9 bis 12, **dadurch gekennzeichnet, dass** als Sensor des Sensormittels ein Liniensensor mit oder ohne Reflektor vorgesehen ist, oder dass als Sensor des Sensormittels eine Kamera mit Bildverarbeitung vorgesehen ist.

14. Vorrichtung nach einem der Ansprüche 9 bis 13, **dadurch gekennzeichnet, dass** ein Sensor des Sensormittels oberhalb oder unterhalb der Blechtafelposition angeordnet ist, oder dass ein Sensor des Sensormittels sowohl oberhalb wie unterhalb der Blechtafelposition vorgesehen ist.

15. Vorrichtung nach einem der Ansprüche 9 bis 14, **dadurch gekennzeichnet, dass** zur Erfassung der Blechtafelposition Sensormittel mit mehreren unterschiedlichen Sensoren vorgesehen sind.

16. Anlage zur Herstellung von Stanzteilen aus Blechtafeln, mit einem Abstapler (2) zur Abstaplung einzelner Blechtafeln (1) von einem Stapel, mit einer Stanzpresse (20) zur Bildung der Stanzteile aus der jeweiligen Blechtafel, und mit einer Vorrichtung nach einem der Ansprüche 9 bis 15 zur Ausrichtung der jeweiligen Blechtafel (1) bei deren Zuführung zur Stanzpresse.

## Claims

1. Method for aligning a metal sheet (1) while feeding the metal sheet to a machining station (20), in particular to a punch press, wherein the feeding takes place in a first direction (Y axis) of two orthogonal directions (X axis and Y axis), wherein in a first alignment step the alignment of the metal sheet takes place in the first direction (Y axis) and in a second step the alignment takes place in the second direction (X axis), in order to achieve a predetermined alignment position of the metal sheet, and wherein the metal sheet is gripped for feeding by a gripping arrangement and moved to the machining station and introduced into the machining station and is additionally moved back and forth in the machining station in the second direction for producing the desired machining image, in particular punching image, wherein the alignment of the metal sheet in the second direction (X axis) is effected by the following steps:
- determination of the position of the metal sheet in the second direction (X axis) by a sensor means (16) ;
- detection of the deviation of the metal sheet from its predetermined alignment position in the second direction by evaluating the sensor signal with a control unit (18); and
- correction of the deviation of the alignment position from the predetermined alignment position in the second direction (X axis) after gripping of the metal sheet by means of the gripping arrangement, in that the gripping arrangement, controlled by the control unit, carries out the movement of the metal sheet into the predetermined alignment position in the second direction, in particular combined with the feed movement of the metal sheet to the machining station, **characterized in that**, before gripping the sheet, the position of the gripping arrangement is adapted to the detected position of the sheet deviating in the second direction by displacing the gripping arrangement correspondingly in the second direction in order to effect the gripping of the sheet at the position intended for this purpose.

2. Method according to claim 1, **characterized in that** the determination of the position in the second direction is performed by a stationary sensor of the sensor means.

3. Method according to any one of the preceding claims, **characterized in that** the determination of the position in the second direction is performed by a movable sensor of the sensor means.

4. Method according to claim 3, **characterized in that** a sensor of the sensor means is arranged on the gripping arrangement and is moved over the metal sheet by it.

5. Method according to any one of claims 1 to 4, **characterized in that** a line sensor with or without reflector is used as sensor of the sensor means, and/or in that a camera with image processing is used as sensor of the sensor means.

6. Method according to any one of claims 1 to 5, **characterized in that** a sensor of the sensor means is arranged above or below the metal sheet position, or that a sensor of the sensor means is provided both above and below the metal sheet position.

7. Method according to any one of claims 1 to 6, **characterized in that** the detection of the metal sheet position takes place at one or the other edge of the metal sheet lying in the X direction.

8. Method according to any one of claims 1 to 7, **characterized in that** the metal sheet position is detected with a plurality of different sensors of the sensor means, preferably using optical sensors operating without contact and/or sensors operating with contact.

9. Device for carrying out the method according to any one of claims 1 to 8, which device is designed for aligning a metal sheet (1) while feeding the metal sheet to a machining station (20), in particular to a punch press, wherein the device comprises a control unit (18) and a gripping arrangement with at least one gripper (11), which gripping arrangement is designed for feeding the metal sheet to the machining station in a first direction (Y axis) of two orthogonal directions (X axis and Y axis) controlled by the control unit and additionally for moving the metal sheet in a second direction, wherein the device comprises a sensor means (16) connected to the control unit (18) and that the control unit is designed to determine the position of the metal sheet in the second direction (X axis) by evaluating the sensor signal obtained from the sensor means and to determine the deviation from the predetermined alignment position of the metal sheet in the second direction and in that the deviation from the predetermined alignment position determined by the control unit is correctable by the control unit by means of the gripping arrangement, in that the movement of the metal sheet into the predetermined alignment position in the second direction can be carried out by the gripping arrangement, controlled by the control unit, in particular during the feed movement of the metal sheet to the machining station,
**characterized in that** the control unit (18) is designed in such a way that, before the sheet is gripped, the position of the gripping arrangement is adapted to the detected position of the sheet which deviates in the second direction, **in that** the gripping arrangement is displaced accordingly in the second direction in order to effect the gripping of the sheet at the position intended therefor.

10. Device according to claim 9, **characterized in that** a stationary sensor (17) of the sensor means is provided for determining the position in the second direction.

11. Device according to any one of claims 9 to 10, **characterized in that** a movable sensor of the sensor means is provided for determining the position in the second direction.

12. Device according to claim 11, **characterized in that** one sensor of the sensor means is arranged on the gripping arrangement and is movable over the metal sheet by it.

13. Device according to any one of claims 9 to 12, **characterized in that** a line sensor with or without a reflector is provided as the sensor of the sensor means, or **in that** a camera with image processing is provided as the sensor of the sensor means.

14. Device according to any one of claims 9 to 13, **characterized in that** a sensor of the sensor means is arranged above or below the metal sheet position, or that a sensor of the sensor means is provided both above and below the metal sheet position.

15. Device according to any one of claims 9 to 14, **characterized in that** sensor means comprising a plurality of different sensors are provided for detecting the metal sheet position.

16. Arrangement for the production of punched parts from metal sheets, comprising a stacker (2) for stacking individual metal sheets (1) from a stack, a punch press (20) for forming the punched parts from the respective metal sheet, and a device according to any one of claims 9 to 15 for aligning the respective metal sheet (1) as it is fed to the punch press.

## Revendications

1. Procédé d'alignement d'une feuille de tôle (1) lors de l'amenée de la feuille de tôle à un poste d'usinage (20), en particulier à une presse de découpage, l'amenée s'effectuant dans une première direction (axe Y) de deux directions orthogonales (axe X et axe Y), l'alignement de la feuille de tôle s'effectuant dans la première direction (axe Y) dans une première étape d'alignement et l'alignement s'effectuant dans la deuxième direction (axe X) dans une deuxième étape, pour obtenir une position d'alignement prédéterminée de la plaque de tôle, et la plaque de tôle étant saisie pour être amenée par un agencement de préhension et déplacée vers le poste de traitement et introduite dans le poste de traitement et étant déplacée en plus en va-et-vient dans la deuxième direction dans le poste de traitement pour produire l'image de traitement souhaitée, en particulier l'image de poinçonnage, l'alignement de la plaque de tôle dans la deuxième direction (axe X) étant effectué par les étapes suivantes :
- détermination de la position de la plaque de tôle dans la deuxième direction (axe X) par un moyen de détection (16) ;
- détection de l'écart de la plaque de tôle par rapport à sa position d'alignement prédéterminée dans la deuxième direction par évaluation du signal du capteur avec un dispositif de commande (18) ; et
- correction de l'écart de la position d'alignement par rapport à la position d'alignement prédéterminée dans la deuxième direction (axe X) après la saisie de la plaque de tôle au moyen de l'agencement de préhension, en ce que l'agencement de préhension, commandé par le dispositif de commande, effectue le déplacement de la plaque de tôle dans la position d'alignement prédéterminée dans la deuxième direction, en particulier en combinaison avec le mouvement d'amenée de la plaque de tôle vers le poste de traitement, **caractérisé en ce que**, avant la saisie de la plaque, la position de l'agencement de préhension est adaptée à la position détectée de la plaque, différente dans la deuxième direction, **en ce que** l'agencement de préhension est déplacé en conséquence dans la deuxième direction, afin de provoquer la saisie de la plaque à l'endroit prévu à cet effet.

2. Procédé selon la revendication 1, **caractérisé en ce que** la détermination de la position dans la deuxième direction est effectuée par un capteur stationnaire du moyen de détection.

3. Procédé selon l'une des revendications précédentes, **caractérisé en ce que** la détermination de la position dans la deuxième direction est effectuée par un capteur mobile du moyen de détection.

4. Procédé selon la revendication 3, **caractérisé en ce qu'**un capteur du moyen de détection est disposé sur l'agencement de préhension et est déplacé par celui-ci au-dessus de la plaque de tôle.

5. Procédé selon l'une des revendications 1 à 4, **caractérisé en ce que** le capteur du moyen de détection est un capteur linéaire avec ou sans réflecteur, et/ou **en ce que** le capteur du moyen de détection est une caméra avec traitement d'image.

6. Procédé selon l'une des revendications 1 à 5, **caractérisé en ce qu'**un capteur du moyen de détection est disposé au-dessus ou en dessous de la position de la tôle, ou **en ce qu'**un capteur du moyen de détection est prévu à la fois au-dessus et en dessous de la position de la tôle.

7. Procédé selon l'une des revendications 1 à 6, **caractérisé en ce que** la détection de la position de la plaque de tôle s'effectue sur l'un ou l'autre bord de la plaque de tôle situé dans la direction X.

8. Procédé selon l'une des revendications 1 à 7, **caractérisé en ce que** la position de la tôle est déterminée par plusieurs capteurs différents du moyen de détection, des capteurs optiques travaillant de préférence sans contact et/ou des capteurs travaillant avec contact étant utilisés.

9. Dispositif pour la mise en œuvre du procédé selon l'une des revendications 1 à 8, lequel dispositif est conçu pour orienter une plaque de tôle (1) lors de l'amenée de la plaque de tôle à un poste d'usinage (20), en particulier à une presse de découpage, le dispositif présentant un dispositif de commande (18) et un agencement de préhension avec au moins une pince (11), lequel agencement de préhension est conçu pour l'amenée, commandée par le dispositif de commande, de la plaque de tôle au poste d'usinage dans une première direction (axe Y) de deux directions orthogonales (axe X et axe Y) et en plus pour le déplacement de la plaque de tôle dans une deuxième direction, le dispositif présentant un moyen de détection (16) relié au dispositif de commande (18) et en ce que le dispositif de commande est conçu pour déterminer la position de la plaque de tôle dans la deuxième direction (axe X) par évaluation du signal de détection obtenu par le moyen de détection et pour déterminer l'écart par rapport à la position d'alignement prédéterminée de la plaque de tôle dans la deuxième direction, et en ce que l'écart déterminé par le dispositif de commande par rapport à la position d'alignement prédéterminée peut être corrigé par le dispositif de commande au moyen de l'agencement de préhension, du fait que le mouvement de la plaque de tôle dans la position d'alignement prédéterminée dans la deuxième direction peut être exécuté par l'agencement de préhension, commandé par le dispositif de commande, en particulier pendant le mouvement d'amenée de la plaque de tôle au poste de traitement,
**caractérisé en ce que** le dispositif de commande (18) est adapté de telle sorte qu'avant la préhension de la plaque, la position de l'agencement de préhension est adaptée à la position détectée de la plaque, différente dans la deuxième direction, **en ce que** l'agencement de préhension est déplacé de manière correspondante dans la deuxième direction, afin de provoquer la préhension de la plaque à l'endroit prévu à cet effet.

10. Dispositif selon la revendication 9, **caractérisé en ce qu'**un capteur fixe (17) du moyen de détection est prévu pour déterminer la position dans la deuxième direction.

11. Dispositif selon l'une des revendications 9 à 10, **caractérisé en ce qu'**un capteur mobile du moyen de détection est prévu pour déterminer la position dans la deuxième direction.

12. Dispositif selon la revendication 11, **caractérisé en ce qu'**un capteur du moyen de détection est disposé sur l'agencement de préhension et peut être déplacé par celui-ci au-dessus de la plaque de tôle.

13. Dispositif selon l'une des revendications 9 à 12, **caractérisé en ce que** le capteur du moyen de détection est un capteur linéaire avec ou sans réflecteur, ou **en ce que** le capteur du moyen de détection est une caméra avec traitement d'image.

14. Dispositif selon l'une des revendications 9 à 13, **caractérisé en ce qu'**un capteur du moyen de détection est disposé au-dessus ou en dessous de la position de la plaque de tôle, ou **en ce qu'**un capteur du moyen de détection est prévu à la fois au-dessus et en dessous de la position de la plaque de tôle.

15. Dispositif selon l'une des revendications 9 à 14, **caractérisé en ce que** des moyens de détection avec plusieurs capteurs différents sont prévus pour détecter la position de la plaque de tôle.

16. Installation pour la fabrication de pièces découpées à partir de plaques de tôle, avec un dépileur (2) pour le dépilage de plaques de tôle individuelles (1) d'une pile, avec une presse de découpage (20) pour la formation des pièces découpées à partir de la plaque de tôle respective, et avec un dispositif selon l'une des revendications 9 à 15 pour l'orientation de la plaque de tôle respective (1) lors de son amenée à la presse de découpage.
